# EUROPÄISCHE PATENTANMELDUNG

(11) **EP 0 164 496 A2**
(43) Veröffentlichungstag der Anmeldung: **18.12.1985**
(21) Anmeldenummer: 85102150.1
(22) Anmeldetag: 27.02.1985
(51) Int. Cl.: E02D 5/20, E02D 19/18

(54) **Schlitzwände**

(30) Priorität: 15.06.1984 DE 3422275
(71) Anmelder: Niederberg-Chemie GmbH, D-4133 Neukirchen-Vluyn (DE)
(72) Erfinder: Schlütter, Aloys, D-4152 Kempen 3 (DE); Kopp, Bernd, D-4175 Wachtendonk (DE)

(57) **Zusammenfassung**

Nach der Erfindung wird die notwendige Dicke für Schlitzwände im Tief- und Tunnelbau wesentlich verringert, wenn zunächst eine thixotrope Masse in die ausgehobenen Erdschlitze eingebracht und danach Dichtungselemente aus Kunststoffdichtungsbahnen mit aufgebrachtem Ortbeton in die thixotrope Masse abgesenkt werden.

## Beschreibung

Die Erfindung betrifft Schlitzwände, insbesondere für Tiefbauten und Tunnelbauten.

Im Tiefbau stellt sich häufig das Problem, die Baugruben gegen eindringendes Wasser abzudichten. Dazu ist bekannt, zunächst Erdschlitze auszuheben, und zwar bis auf festen Untergrund, der kein Wasser durchläßt. Auf dem festen Untergrund wird dann im ausgehobenen Erdschlitz eine Schlitzwand erstellt, die wie ein Schott in der wasserführenden Schicht sitzt und nach Ausheben der Baugrube eine ausreichende Abdichtung gecen eindringendes Wasser bildet.

Im einzelnen werden Schlitzwände z. B. dadurch erstellt, daß die ausgehobenen Erdschlitze mit einer thixotropen Masse gefüllt werden. Als thixotrope Masse kann z. 3. Bentonitschlempe dienen. Das ist eine Tonart. Die tnixotrope Masse rat cie Aufgabe, die Seiterwände des Erdschlitzes stabil zu halten. Anschließend können Betonplatten aus wasserdichtem Beton eingebracht oder die Bentonitschlempe mit einem geeigneten Beton so aufgefüllt werden, daß die Schlitzwand in sich wasserdicht bleibt und den Durchtritt angrenzender Flüssigkeiten verhindert. Das Einbringen von Betonplatten bzw. geeignetem Beton wird durch das tessedere Verhalten thixotroper Massen erleichtert. Thixotrope Massen bilden in der Ruhelage ein relativ festes Gebilde. D. h. nach Einbringen der Bentonitschlempe erstarrt diese praktisch in den Erdschlitzen. Durch Anstoßen der Bentonitschlempe kann diese wie jede andere thixotrope Masse jedoch wieder fließfähig gemacht werden. Diese Eigenschaft wird beim Einbringen der Betonplatten bzw. geeigneten anderen Betcns genutzt. Die Betonplatten sinken dann in der fließfähig werdenden Betonitschlempe leicht nach unten.

Je nach Bauvorhaben ergeben sich unterschiedliche Anforderungen an die Breite der Schlitzwände. In einfachsten Fällen sind die Schlitzwände ₁₅-₂₀ cm breit. Es sind jedoch auch Schlitzwände mit einer Dicke von ₅₀ cm und mehr in Anwendung,

Der Erfindung liegt die Aufgabe zugrunde, den Aufwand für derartige Schlitzwände zu verringern. Nach der Erfindung wird das dadurch erreicht, daß für die Schlitzwände Dichtungsbahnen aus Kunststoff verwendet werden, die einseitig mit Noppen versehen sind und an der Baustelle mit einer dünnen Ortbetonschicht versehen werden, so daß Platten entstehen, die sich anstelle üblicher Betonplatten leicht in die den jeweiliegen Erdschlitz ausfüllende thixotrope Masse absenken lassen. Vorzugsweise sind die Dichtungsbahnelemente zwischen 1 und 10 m breit und ist die Ortbetonschicht zwischen 2 und 3 cm stark.

Als Abdichtungsbahn können sowohl PVC-Weichfolien als auch Ethylen-Copolymerisate (Carbofol) verwendet werden.

In weiterer Ausbildung der Erfindung sind die Dichtungsbahnelemente an den Stoßenden mit Verbindungselementen versehen, die eine kraftschlüssige und dichte Verbindung zwischen den einzelnen Dichtungsbahnelementen sicherstellen. Als Verbindungselemente können Rohre aus einem verwandten Kunststoffmaterial dienen. Die Rohre werden an die Stoßenden der Bahnen angeschweißt. Die Durchmesser der Rohre sind so bemessen, daß sie ineinandergesteckt werden. D. h. der Durchmesser des einen Rohres ist so gewählt, daß es sich auf das andere Rohr aufstecken läßt. Zugleich ist das größere, aufzusteckende_Rohr außen einseitig soweit aufgeschlitzt, daß beim Aufstecken die am anderen Rohr angeschweißte Dichtungsbahn den Verbindungsvorgang nicht behindert.

Die Passung für die beiden ineinander zu steckenden Rohre ist entweder so gewählt, daß bereits durch das Ineinanderstecken eine kraftschlüssige Verbindung entsteht oder diese Verbindung entsteht bei nicht vermeidbarer, geringfügiger Zugbelastung der beiden Dichtungsbahnelemente. Die auf die Dichtungsbahn aufzubringende Ortbetonschicht wird nach der Erfindung jeweils so ausgelegt, daß ihr Gewicht die Auftriebskraft und die Dichte der thixotropen Masse (Bentonitschlempe) überwindet. Nach dem Absenken der Dichtungsbahnelemente können die nach oben hin offenen Rohrenden mit einer Kappe versehen oder ebenfalls mit Beton gefüllt werden.

Die oben beschriebenen Dichtungsbahnelemente sind wesentlich dünner als vergleichbare Betonplatten. Im Ergebnis ermöglichen die erfindungsgemäßen Dichtungsbahnelemente eine Verringerung der Schlitzwanddicke gegenüber herkömmlichen Schlitzwänden auf die Hälfte.

In der Zeichnung ist ein Ausführungsbeispiel der Erfindung dargestellt.

Mit 1 sind verschiedene Dichtungsbahnelemente bezeichnet. Jedes Dichtungsbahnelement hat im Ausführungsbeispiel die gleiche Länge von 8 m und die gleiche, in der Zeichnung aufgrund der Querschnittsdarstellung nicht erkennbare Höhe von 4 m. Durch Aneinanderfügen der verschiedenen Dichtungsbahnelemente 1 kann eine Dichtungsbahn beliebiger Länge hergestellt werden. Während sich dabei eine Überlänge gegenüber dem auszuhebenden Erdschlitz ergibt, wird die Dichtungsbahn an einem Ende aufgerollt oder läßt sich die Dichtungsbahn dort ablängen. Das Ablängen ist bei den vorgesehenen Kunststoffmaterialien einfach.und ohne nennenswerten Arbeitsaufwand möglich. Jedes Dichtungsbahnelement 1 besitzt an einem Ende ein angeschweißtes Rohr 4 aus gleichem Material und am anderen Ende ein angeschweißtes Rohr 2 aus gleichem Material. Das Rohr 2 ist so ausgelegt, daß es das Rohr 4 - wie in der Zeichnung dargestellt - umfassen kann. Das bedingt einen Innendurchmesser, der geringfügig größer als der Außendurchmesser des Rohres 4 ist, und einen Schlitz über die gesamte Länge des Rohres 2. Der Längsschlitz ermöglicht es dem Rohr 2, an der Dichtungsbahn des Dichtungsbahnelementes 1 vorbei über das Rohr 4 zu gleiten.

Zur Montage der-Dichtungsbahnelemente 1 werden diese wahlweise einzeln aufrecht oder zu einer Teillänge oder der gesamten Länge mit ineinandergesteckten Rohren 2 und 4 aufgestellt. Die Aufstellung erfolgt unmittelbar auf der thixotropen Masse (Bentonitschlempe) des ausgehobenen Erdschlitzes. Danach wird von unten beginnend Ortbeton auf die mit Noppen versehene Rückseite der Dichtungsbahnen aufgetragen. Der Ortbeton ist in der Zeichnung an einem der Dichtungsbahnelemente 1 dargestellt und mit 3 bezeichnet. Der Ortbeton wird lagenweise aufgetragen, wobei die einzelnen Lagen sich über die Länge der Abdichtungsbahn erstrecken. Diese Ortbetonaufbringung bewirkt, daß die Abdichtungsbahnelemente langsam in die thixotrope Masse einsinken, so daß die thixotrope Masse zugleich selbst solange eine Schalung bzw. Stütze für die Dichtungsbannelemente 1 mit dem aufgespritzten Ortbeton bilden, bis dieser abgebunden ist.

Im Ausführungsbeispiel hat die Abdichtungsbahn 1 unter Berücksichtigung der Noppen eine Dicke von 4 mn und liegt damit in einem bevorzugten Bereich von 3 bis 5 mm.

Die Rohre 2 und 4 können jeweils auch so angeordnet werden, daß eine Abdichtungsbahn 1 an jedem Ende mit einem Rohr 2 und die korrespondierenden Abdichtungsbahnen an jedem Ende mit einem Rohr 4 und umgekehrt versehen sind.

Eine besonders vorteilhafte Anwendung der erfindungsgemäßen Schlitzwände ist die Abdichtung von Deponien, flüssigkeitsführenden und flüssigkeitshaltenden Systemen. Bei Deponien stellt sich häufig das Problem, das Eindringen von Giftstoffen aus der Deponie in das Grundwasser zu verhindern. In solchen Fällen werden um die Deponie herum bzw. an gefahrbringenden Seiten Erdschlitze mit einer Tiefe bis zu einem sicheren Untergrund ausgehoben. In die Erdschlitze werden nach Einfüllen von Bentonitschlempe die erfindungsgemäßen Dichtungsbahnelemente eingebracht.

Dieses Verfahren läßt sich auch anwenden auf flüssigkeitsführende Systeme wie Flußläufe und dergleichen. Hier kann mit Hilfe erfindungsgemäßer Schlitzwände das Flußwasser in seinem Bett gehalten werden. Das ist insbesondere in Trockenzonen und im Kanalbau von Vorteil.

Flüssigkeitshaltende Systeme sind z. B. Teiche oder Seen oder Dämme, wobei die zurückzuhaltende Flüssigkeit auch eine andere als Wasser sein kann.

## Patentansprüche

1. Schlitzwände, insbesondere für Tiefbauten und Tunnelbauten, wobei zunächst Erdschlitze ausgehoben und mit thixotroper Masse gefüllt werden und anschließend Dichtungselemente in die thixotrope Masse abgesenkt werden, dadurch gekennzeichnet, daß die Dichtungselemente aus Kunststoffdichtungsbahnen mit aufgebrachtem Ortbeton bestehen.

2. Schlitzwände nach Anspruch 1, dadurch gekennzeichnet, daß die Dichtungsbahnen (1) als Noppenbahnen ausgebildet sind und der Ortbeton an der Noppenseite aufgebracht ist.

3. Schlitzwände nach Anspruch 1 oder 2, dadurch gekennzeichnet, daß die Dichtungsbahnen mit Verbindungselementen versehen sind.

4. Schlitzwände nach Anspruch 3, dadurch gekennzeichnet, die Verbindungselemente aus ineinandersteckbaren, mit den Kunststoffbahnen (1) verschweißten Rohren (2, 4) bestehen, von denen das äußere Ronr einen Längsschlitz aufweist.

5. Schlitzwände nach einem oder mehreren der Ansprüche 1 bis 4, gekennzeichnet durch die Anwendung auf Deponien und/oder flüssigkeitsführenden und/oder flüssigkeitshaltenden Systemen.
